# EUROPÄISCHE PATENTSCHRIFT

(11) **EP 0 950 852 B1**
(45) Veröffentlichungstag und Bekanntmachung des Hinweises auf die Patenterteilung: **27.11.2002**
(21) Anmeldenummer: 99105708.4
(22) Anmeldetag: 20.03.1999
(51) Int. Cl.: F21V 19/04

(54) **Leuchte für langgestreckte Leuchtstofflampen**
Luminaire for tubular discharge lamps
Luminaire pour tubes fluorescents

(30) Priorität: 16.04.1998 DE 29806793 U
(43) Veröffentlichungstag der Anmeldung: 20.10.1999
(73) Patentinhaber: NORKA Norddeutsche Kunststoff- und Elektro-Gesellschaft Stäcker & Co. mbH, 22335 Hamburg (DE)
(72) Erfinder:
(74) Vertreter: von Raffay, Vincenz, Dipl.-Ing.

(56) Entgegenhaltungen:
- GB-A- 2 266 582
- US-A- 2 490 191
- US-A- 2 694 775
- US-A- 3 681 596
- US-A- 3 794 830

## Beschreibung

Die Erfindung betrifft eine Leuchte nach dem Oberbegriff des Anspruches 1 (bekannt aus US 2 694 775).

Bei diesen Leuchten ist es zur Erzeugung gerichteten Lichts üblich, die stabförmige Leuchtstofflampe oder auch zwei stabförmige Leuchtstofflampen, parallel nebeneinander mit einem langgestreckten, rohrförmigen Hohlkörper zu umkleiden, der praktisch eine Lampenabdeckung bildet. Diese Lampenabdeckung enthält in der Regel Spiegelreflektoren zur Lichtlenkung und kann unterschiedliche Querschnitte haben. An den Stirnseiten der Lampenabdeckung sind fest verbundene, meist verklebte Kopfstücke vorgesehen, die eine oder auch zwei Öffnungen zum Einführen der Leuchtstofflampe oder Leuchtstofflampen aufweisen. Die Öffnungen sind üblicherweise mit einem zylindrischen Kragen versehen, der wiederum in die Fassungsgehäuse ragt und durch Dichtungen für eine sichere Abdichtung sorgt. Die Lampenabdeckung muß bei derartigen Leuchten zum Lampenwechsel ausgebaut werden. Die Handhabung der Lampenabdeckung ist wegen ihrer großen Länge, insbesondere wenn die Person, die die Arbeit durchführt, auf einer Leiter steht, schwierig.

Der Erfindung liegt daher die Aufgabe zugrunde, eine Leuchte nach dem Oberbegriff des Anspruches 1 zu schaffen, bei der die Lampenabdeckung beim Lampenwechsel leicht und ohne Probleme "gehandhabt" werden kann.

Diese Aufgabe wird erfindungsgemäß durch das Kennzeichen des Anspruches 1 gelöst.

Bei der Leuchte nach der Erfindung ist an den stirnseitigen Enden der Lampenabdeckung, d.h. an den Kopfstücken, je ein Verbindungselement befestigt, über das die Lampenabdeckung mit dem an der Decke, an der Wand oder an einem besonderen Träger befestigten Grundkörper verbunden ist. Wenn die Lampenabdeckung zum Auswechseln der Lampe gelöst ist, wird sie um die Verbindungselemente abgeschwenkt und bleibt parallel zu dem Grundkörper an diesem hängen. Ein Halten durch den Monteur ist dann nicht mehr erforderlich. Dieser hat beide Hände frei, um die Lampe auszuwechseln. Dadurch, daß die Verbindungselemente entsprechend gestaltet sind, bewegen sie sich beim Wiederbefestigen der Lampenabdeckung in ihre Ausgangslage zurück, d.h. sie gelangen nicht zwischen die Dichtflächen, sondern sie nehmen ihre Ausgangsoder Ruhelage wieder ein. Anders ausgedrückt, die Verbindungselemente bewegen sich selbsttätig in ihre vorbestimmte Stellung zurück. Diese kann, je nach Konstruktion der Leuchte, innerhalb oder außerhalb des Grundkörpers bzw. der Fassungsgehäuse liegen.

In vorteilhafter Weise sind die Verbindungselemente als federnde Bügel, insbesondere aus Kunststoff, ausgebildet, so daß sie sich durch die den Bügeln innewohnende Federkraft bei der Wiederbefestigung der Lampenabdeckung an dem Fassungsgehäuse in ihre Ausgangslage zurückbewegen, ohne die Befestigung zu behindern.

Es sind auch andere Formen von Verbindungselementen, wie beispielsweise Scharniere oder dergleichen, denkbar.

Der Monteur, der beispielsweise auf einer Leiter steht, kann sich auf die wesentlichen Arbeiten konzentrieren. Hierbei hängt die Lampenabdeckung an den Verbindungselementen, wenn die Lampenabdeckung zum Auswechseln einer Lampe gelöst ist. Am Ende der Montagearbeiten schwenkt der Monteur die Lampenabdeckung parallel zu dem Grundkörper zurück und befestigt dieses in der Ausgangslage, wobei sich die Verbindungselemente selbsttätig in ihre Ruhelage zurückbewegen.

Im folgenden wird die Erfindung unter Hinweis auf die Zeichnung anhand einer Ausführungsform näher erläutert.

Es zeigt:
- Fig. 1: eine schematische Ansicht eines Endes einer Ausführungsform einer Leuchte von unten, und zwar in Gebrauchslage bei abgenommenem Gehäusedeckel; und
- Fig. 2: eine der Fig. 1 entsprechende Ansicht, jedoch mit gelöster Lampenabdeckung in der Stellung, in der sich diese beim Auswechseln einer Leuchtstofflampe befindet.

In der Zeichnung ist jeweils nur ein Ende einer Leuchte dargestellt. Diese Leuchte wird durch einen "ortsfesten" Grundkörper 1 mit Fassungsgehäusen 4 gebildet, in denen die Fassungen und ggf. der Starter angeordnet ist. Diese Teile werden beispielsweise an einer Wand oder unter einer Decke befestigt. Die Leuchtstofflampe oder die Leuchtstofflampen sind in einer rohrförmigen Lampenabdeckung 2 angeordnet, die an ihren beiden Stirnseiten durch Kopfstücke 3 verschlossen ist. In diesen Kopfstücken 3 sind Öffnungen 6 für ein oder zwei parallele Leuchtstofflampen vorgesehen.

Der Grundkörper 1 ist im Bereich jedes Fassungsgehäuses 4 durch ein Verbindungselement 5 mit dem angrenzenden Kopfstücke 3 der Lampenabdeckung 2 verbunden.

In der Ausgangs- oder Gebrauchslage nimmt dieses Verbindungselement eine Ruhestellung ein, wie sie beispielsweise der Fig. 1 zu entnehmen ist. Bei dieser Ausführungsform handelt es sich um einen Kunststoffbügel mit einer entsprechenden, ihm innewohnenden Federungseigenschaft. Wenn die Lampenabdeckung 2 gelöst und abgeschwenkt ist, so hängt sie an den beiden Verbindungselementen 5, die dann mehr oder weniger gradlinig verlaufen und durch das Gewicht der Lampenabdeckung gespannt sind. Der Monteur kann nun, ohne daß er die Lampenabdeckung halten muß, eine Leuchtstofflampe auswechseln. Anschließend schwenkt er die Lampenabdekkung zurück in die Ausgangs- oder Gebrauchslage, wobei jedes Verbindungselement 5, bedingt durch die ihm innewohnende Federspannung, sich zurück in die Ausgangslage bewegt und die Befestigung nicht behindert, und insbesondere nicht zwischen die Dichtflächen gelangt.

Bei einer anderen, nicht gezeigten, Ausführungsform können die Verbindungselemente die Form eines Scharniers oder dergleichen annehmen.

## Patentansprüche

1. Leuchte für langgestreckte Leuchtstofflampen, insbesondere in staub- und wasserdichter Ausführung, mit einer über diese geschobenen, rohrförmigen Lampenabdeckung (2), mit Kopfstücken (3) und Grundkörper (1) mit einem Fassungsgehäuse (4), an dem die Lampenabdeckung lösbar befestigt ist, wobei zwischen den Kopfstücken (3) der Lampenabdeckung (2) und dem Grundkörper (1) bzw. dem angrenzenden Fassungsgehäuse (4) Verbindungselemente vorgesehen sind, die die gelöste Lampenabdeckung tragen und derart ausgebildet sind, daß sie beim Wiederbefestigen der Lampenabdeckung ihre Ausgangs- oder Ruhelage (Fig. 1) wieder einnehmen, **dadurch gekennzeichnet, daß** die Kopfstücke mit Öffnungen zur Aufnahme der Leuchtstofflampen versehen sind.

2. Leuchte nach Anspruch 1, **dadurch gekennzeichnet, daß** die Verbindungselemente (5) lösbar an den Kopfstücken (3) und/oder dem Grundkörper (1) bzw. dem Fassungsgehäuse (4) befestigt sind.

3. Leuchte nach Anspruch 1 oder 2, **dadurch gekennzeichnet, daß** die Verbindungselemente (5) bei an dem Grundkörper (1) bzw. dem Fassungsgehäuse (4) befestigter Lampenabdeckung (2) (Ausgangslage) innerhalb des Grundkörpers bzw. des Fassungsgehäuses liegen.

4. Leuchte nach Anspruch 1 oder 2, **dadurch gekennzeichnet, daß** die Verbindungselemente (5) bei an dem Grundkörper (1) bzw. dem Fassungsgehäuse (4) befestigter Lampenabdeckung (2) (Ausgangslage) außerhalb des Grundkörpers (1) oder Fassungsgehäuses (4) liegen.

5. Leuchte nach einem oder mehreren der vorstehenden Ansprüche, **dadurch gekennzeichnet, daß** die Verbindungselemente (5) als federnde Bügel ausgebildet sind, die sich durch ihre Federkraft beim Wiederbefestigen der Lampenabdeckung (2) in ihre Ausgangslage zurückbewegen.

6. Leuchte nach Anspruch 5, **dadurch gekennzeichnet, daß** die federnden Bügel (5) aus elastischem Kunststoff bestehen.

7. Leuchte nach einem oder mehreren der vorstehenden Ansprüche 1 bis 4, **dadurch gekennzeichnet, daß** die Verbindungselemente (5) als Scharniere ausgebildet sind, die beim Wiederbefestigen der Lampenabdeckung (2) in ihre Ausgangslage zurückklappen.

## Claims

1. Light fitting for elongated fluorescent lamps, particularly in a dust and water-tight construction, with a tubular lamp cover (2) engaged over the same, with head pieces (3) and a base member (1) with a holder housing (4) to which the lamp cover is detachably fastened, in which between the head pieces (3) of the lamp cover (2) and the base member (1) or the adjacent holder housing (4) connecting elements are provided, which carry the released lamp cover and which are constructed in such a way that on refastening the lamp cover they reassume their starting or rest position (fig. 1), **characterized in that** the head pieces are provided with openings for receiving the fluorescent lamps.

2. Light fitting according to claim 1, **characterized in that** the connecting elements (5) are detachably fastened to the head pieces (3) and/or the base member (1) or the holder housing (4).

3. Light fitting according to claim 1 or 2, **characterized in that** with the lamp cover (2) fastened to the base member (1) or holder housing (4) (starting position), the connecting elements (5) are located within the base member or holder housing.

4. Light fitting according to claim 1 or 2, **characterized in that**, with the lamp cover (2) fastened to the base member (1) or holder housing (5) (starting position), the connecting elements (5) are located outside the base member (1) or holder housing (4).

5. Light fitting according to one or more of the preceding claims, **characterized in that** the connecting elements (5) are constructed as resilient clips, which move back into their starting position on refastening the lamp cover (2) as a result of their spring tension.

6. Light fitting according to claim 5, **characterized in that** the resilient clips (5) are made from elastic plastic material.

7. Light fitting according to one or more of the preceding claims 1 to 4, **characterized in that** the connecting elements (5) are constructed as hinges, which fold back into their starting position on refastening the lamp cover (2).

## Revendications

1. Luminaire pour tubes fluorescents, en particulier étanche aux poussières et à l'eau, comportant un cache de lampes (2) tubulaire enfilé sur les tubes, avec des pièces frontales (3) et un corps de base (1) avec un boîtier de douilles (4) sur lequel le cache de lampes est fixé de manière amovible, des éléments d'assemblage étant prévus entre les pièces frontales (3) du cache de lampes (2) et le corps de base (1) ou le boîtier de douilles (4) adjacent, lesquels éléments d'assemblage supportent le cache de lampes défait et sont réalisés de telle manière qu'ils reprennent leur position de départ ou de repos (figure 1) lorsque le cache de lampe est de nouveau fixé, **caractérisé en ce que** les pièces frontales sont pourvues d'ouvertures pour recevoir les tubes fluorescents.

2. Luminaire selon la revendication 1, **caractérisé en ce que** les éléments d'assemblage (5) sont fixés de manière amovible sur les pièces frontales (3) et/ou le corps de base (1) ou le boîtier de douilles (4).

3. Luminaire selon la revendication 1 ou 2, **caractérisé en ce que** les éléments d'assemblage (5) se trouvent à l'intérieur du corps de base ou du boîtier de douilles lorsque le cache de lampes (2) est fixé sur le corps de base (1) ou le boîtier de douilles (4) (position de départ).

4. Luminaire selon la revendication 1 ou 2, **caractérisé en ce que** les éléments d'assemblage (5) se trouvent à l'extérieur du corps de base (1) ou du boîtier de douilles lorsque le cache de lampes (2) est fixé sur le corps de base (1) ou le boîtier de douilles (4) (position de départ).

5. Luminaire selon une ou plusieurs des revendications précédentes, **caractérisé en ce que** les éléments d'assemblage (5) sont réalisés sous forme d'étriers à ressorts qui, par leur élasticité, reviennent dans leur position de départ lorsque le cache de lampes (2) est de nouveau fixé.

6. Luminaire selon la revendication 5, **caractérisé en ce que** les étriers à ressorts (5) sont en une matière plastique élastique.

7. Luminaire selon une ou plusieurs des revendications 1 à 4, **caractérisé en ce que** les éléments d'assemblage (5) sont réalisés sous forme de charnières qui se replient dans leur position de départ lorsque le cache de lampes (2) est de nouveau fixé.
